# EUROPÄISCHE PATENTANMELDUNG

(11) **EP 0 112 933 A1**
(43) Veröffentlichungstag der Anmeldung: **11.07.1984**
(21) Anmeldenummer: 82112105.0
(22) Anmeldetag: 30.12.1982
(51) Int. Cl.: E05B 45/10

(54) **Drehzylinderschloss mit Zuhaltestiften**

(71) Anmelder: Fero, Nic, D-6800 Mannheim 1 (DE)
(72) Erfinder: Müller, Hans-Jürgen, D-6700 Ludwigshafen (DE)
(74) Vertreter: Weiss, Ursula, Dr.

(57) **Zusammenfassung**

Die Erfindung betrifft ein Drehzylinderschloß mit Zylindergehäuse (62) und mehreren Zuhaltestiften (2, 4, 6, 8, 10). Am äußeren Ende der Zuhaltestifte (2, 4, 6, 8 bzw. 10) sind stabförmige Verlängerungen (12, 14, 16, 18, 20) angeordnet, wobei zumindest eine stabförmige Verlängerung im Alarmzustand eine Bohrung (32, 34, 36, 38 bzw. 40) durchdringt. Im Zylindergehäuse (62) ist ein Hohlkörper (22) eingelassen, der an der den Zuhaltestiften (2, 4, 6, 8 und 10) zugewandten Seite (30) die Bohrungen (32, 34, 36, 38 und 40) aufweist. Bei in das Schloß eingeführtem richtigen Schlüssel (46) endet jede stabförmige Verlängerung (12, 14, 16, 18 bzw. 20) in Höhe der zugehörigen Bohrung (32, 34, 36, 38 bzw. 40.)

## Beschreibung

Die Erfindung betrifft ein Drehzylinderschloß mit Zylindergehäuse und mehreren Zuhaltestiften, wobei am äußeren Ende mindestens eines Zuhaltestiftes eine stabförmige Verlängerung angeordnet ist, die im Alarmzustand eine Bohrung durchdringt.

Aus der deutschen Auslegeschrift 1 036 096 ist eine elektrische Alarmeinrichtung an Drehzylinderschlössern mit Stiftzuhaltungen bekannt, bei der ein stromführender Leiter als starrer, in eine der Bohrungen für die Stiftzuhaltungen bis nahe an das Kopfende des Zuhaltestiftes hineinragender Kontaktstift ausgebildet ist, während ein zweiter stromführender Leiter mit seinem blanken Ende bis in eine rings um den Drehzylinder laufende Ringnut radial so hineinragt, daß das blanke Drahtende den Drehzylinder nicht berührt. Bei dieser bekannten elektrischen Alarmeinrichtung weist der Schlüssel und das Drehzylinderschloß eine Veränderung auf, die vermeidet, daß mit dem richtigen Schlüssel ein Alarm ausgelöst wird, wenn dieser Schlüssel in das Drehzylinderschloß eingeschoben wird. Hieraus ergibt sich, daß bei einer entsprechenden Veränderung irgendeines Schlüssels, d. h. insbesondere bei einer sich über den ganzen Rücken erstreckenden konkaven Aussparung, mit diesem falschen Schlüssel kein Alarm ausgelöst wird. Außerdem ist es bei dieser Alarmanlage nur mit erhöhtem Arbeitsaufwand am Schloß möglich, die Alarmeinrichtung anzubringen.

Ferner sind aus zahlreichen anderen Veröffentlichungen Alarmanlagen bekannt, die nur mit erhöhtem Zeit- und Arbeitsaufwand an einem Schloß angebracht werden können. Dieser Arbeitsaufwand ist mit erhöhten Kosten verbunden und nicht durch einen Laien ausführbar. Ein weiterer Nachteil dieser bekannten Alarmanlagen an Drehzylinderschlössern ist es, daß die Schlösser nicht mehr von innen geschlossen werden können.

Aus der amerikanischen Patentschrift US-PS 39 67 481 ist ein Drehzylinderschloß der eingangs genannten Art bekannt, bei dem sowohl bei eingeführtem richtigen Schlüssel als auch bei jeder anderen nicht berechtigten Betätigung des Schlosses ein Alarm ausgelöst wird. Die die Bohrung durchdringende stabförmige Verlängerung berührt eine Blattfeder, die an der Oberfläche des Zylinderkörpers angeordnet ist (Figur 6 der US-PS 39 67 481). Der Nachteil dieses bekannten Drehzylinderschlosses besteht darin, daß auch bei eingeführtem richtigen Schlüssel Alarm ausgelöst wird, der innerhalb einer kurzen Zeitspanne mit Hand oder automatisch von dem berechtigten Benutzer ausgeschaltet werden muß. Ferner ist es nicht möglich, dieses bekannte Drehzylinderschloß zusammen mit der Alarmeinrichtung in einem Schloßkasten einer Tür einzubauen, ohne daß die Tür bzw. der Schloßkasten verändert wird.

Die der'Erfindung zugrundeliegende Aufgabe besteht darin, ein Drehzylinderschloß der eingangs genannten Art vorzuschlagen, das auf einfache Weise die Auslösung eines Alarmes ermöglicht und das auch von einem Laien nachträglich in eine Tür eingebaut werden kann.

Diese Aufgabe wird erfindungsgemäß dadurch gelöst, daß im Zylindergehäuse ein Hohlkörper eingelassen ist, der an der den Zuhaltestiften zugewandten Seite die Bohrungen aufweist und daß bei in das Schloß eingeführtem richtigen Schlüssel jede stabförmige Verlängerung in Höhe der zugehörigen Bohrung endet.

Das erfindungsgemäße Drehzylinderschloß ist eine kompakte Einheit, die einfach durch einen Laien gegen das in einem Schloß vorhandene Drehzylinderschloß ausgewechselt werden kann. Es ist keine Veränderung des Schlieiskastens oder der Tür notwendig. Die äußeren Abmessungen des erfindungsgemäßen Drehzylinderschlosses sind die selben wie die eines normalen nach DIN-Norm möglichen Drehzylinderschlosses. Da der Hohlkörper im Zylindergehäuse eingelassen ist, ist.die Oberfläche des erfindungsgemäßen Drehzylinderschlosses identisch mit der Oberfläche des Drehzylinderschlosses ohne Alarmeinrichtung. Die ursprünglichen äußeren Abmessungen des Drehzylinderschlosses sind nicht verändert. Bekannterweise besteht jeder Zuhaltestift aus zwei Teilen, einem Kernstift und einem Gehäusestift, die in zylindrischen Führungen im Zylindergehäuse gleiten. Befindet sich kein Schlüssel im Schloß, werden die Zuhaltestifte mittels Federn bis zum Anschlag heruntergedrückt. Sofern der richtige Schlüssel in das Schloß eingesteckt wird, befindet sich die Trennungsebene zwischen Kernstift und Gehäusestift in Höhe der Mantelfläche des Zylinderkerns und das Schloß kann durch Drehen des Zylinderkerns geöffnet werden. Die stabförmigen Verlängerungen sind derart an den Zuhaltestiften angeformt, daß sie bei dem richtigen Schlüssel ebenfalls in einer Höhe abschließen. Sie enden in Höhe der zugehörigen Bohrung in dem Hohlkörper. Dies bedeutet, daß die Länge der im Zylindergehäuse angeordneten Führung in etwa der Gesamtlänge des Gehäusestiftes und der stabförmigen Verlängerung entspricht. Wird somit ein falscher Schlüssel in das Schloß eingeführt, so ragt zumindest eine stabförmige Verlängerung über die anderen stabförmigen Verlängerungen hinaus und dient zum Auslösen einer elektrischen Alarmvorrichtung. Aufgrund der Bedingungen insbesondere der deutschen DIN-Normen für die Ausgestaltung eines Schließzylinders mit Stiftzuhaltungen für Türschlösser (DIN 18252) ist gewährleistet, daß zumindest eine stabförmige Verlängerung bei Einführung des falschen Schlüssels in ein Schloß durch die Bohrung hindurch in das Innere des Hohlkörpers eindringt.

Ein Vorteil des erfindungsgemäßen Drehzylinderschlosses besteht darin, daß z. B. bei einem Mieterwechsel das Drehzylinderschloß und damit die gesamte Alarmvorrichtung ausgewechselt und von dem Mieter mitgenommen werden kann, ohne daß eine Beschädigung oder Veränderung des Schließkastens oder der Tür erfolgt ist. Ein anderes im Handel befindliches Drehzylinderschloß ohne Alarmvorrichtung kann anstelle des erfindungsgemäßen Drehzylinderschlosses wieder eingebaut werden. Diese Auswechslung kann von einem Laien durchgeführt werden, worin die wesentlichsten Vorteile gegenüber den bekannten und an sich üblichen Alarmvorrichtungen liegen.

Vorzugsweise besteht der Hohlkörper aus einem isolierenden Material und/oder die Innenseiten des Hohlkörpers weisen eine isolierende Schicht auf. Hierdurch wird gewährleistet, daß der Hohlkörper im Inneren isoliert ist und kein unfreiwilliger Alarm ausgelöst wird.

Gemäß einer besonders bevorzugten Ausführungsform ist in dem Hohlkörper eine Metallfeder angebracht, wobei eine elektrische Leitung von der Metallfeder zu einem an der Außenseite des Schlosses befindlichen elektrischen Anschlußkontakt führt. Gemäß dieser besonders bevorzugten Ausführungsform berührt mindestens eine durch eine Bohrung in den Hohlkörper gelangende stabförmige Verlängerung eines Zuhaltestiftes die Metallfeder und es wird über die elektrische Leitung ein Stromkreis geschlossen.

Vorzugsweise ist am Zylinderkörper des Schlosses eine elektrische Leitung angebracht, die mit einem elektrischen Kontakt verbunden ist.

Vorzugsweise ist an den beiden elektrischen Anschlußkontakten eine Alarmvorrichtung anschließbar. Diese Alarmvorrichtung kann irgendeine elektrische Anlage sein, die zum Auslösen eines Alarmes geeignet ist. Insbesondere können an die Anschlußkontakte eine Glocke oder eine andere ein akustisches Geräusch auslösende Vorrichtung angeschlossen werden. Ebenso ist eine optische Anzeige möglich, z. B. ein Blinklicht.

Gemäß einer besonders bevorzugten Ausführungsform sind die Anschlußkontakte als Stecker ausgebildet. Auf diese einfache Weise ist es möglich, jede Alarmeinrichtung in diese Anschlußkontakte einzustecken und wieder daraus zu entfernen. Für einen Laien ist es auf diese Weise einfach, eine Alarmeinrichtung an die Anschlußkontakte anzuschließen.

Gemäß einer weiteren besonders bevorzugten Aus-führungsform weist jeder Zuhaltestift eine stabförmige Verlängerung auf. Bei dieser Ausführungsform ist eine erhöhte Sicherheit gewährleistet, da an jedem Zuhaltestift eine stabförmige Verlängerung angeordnet ist.

Die Erfindung wird nun anhand der beigefügten Zeichnung näher erläutert.

Es zeigen:
Figur 1 einen Querschnitt durch ein erfindungsgemäßes Drehzylinderschloß und
Figur 2 einen vergrößerten Ausschnitt gemäß Figur 1 im Bereich oberhalb des Zuhaltestiftes 2.

Gemäß Figur 1 weist das erfindungsgemäße Drehzylinderschloß die Zuhaltestifte 2, 4, 6, 8, 10 auf. Diese Zuhaltestifte sind zweiteilig ausgebildet. Am Beispiel des Zylinderstiftes 2 sind die genauen Teile im einzelnen erläutert. Der Zuhaltestift 2 besteht aus dem Kernstift 52 und dem Gehäusestift 54. An den äußeren Enden jedes Zuhaltestiftes 2, 4, 6, 8 bzw. 10 ist eine stabförmige Verlängerung 12, 14, 16, 18 bzw. 20 angeordnet. Oberhalb der Zuhaltestifte 2, 4, 6, 8 und 10 ist der Hohlkörper 22 im Zylindergehäuse 62 eingelassen, der an der den Zuhaltestiften 2, 4, 6, 8 und 10 zugewandten Seite 30 Bohrungen 32, 34, 36, 38 und 40 aufweist. Der Durchmesser jeder Bohrung 32, 34, 36, 38 bzw. 40 ist etwas größer als der Durchmesser der zugehörigen Verlängerungen 12, 14, 16, 18 bzw. 20. Der Durchmesser der Bohrungen 32, 34, 36, 38 bzw. 40 ist ferner etwas kleiner als der Durchmesser der zylindrischen Führungen für die Zuhaltestifte 2, 4, 6, 8 bzw. 10 im Zylindergehäuse 62, so daß die über den Zuhaltestiften 2, 4, 6, 8 bzw. 10 angeordneten Federn einen ausreichenden Halt finden.

In Figur 2 ist am Beispiel des Zuhaltestiftes 2 dargestellt, daß der Durchmesser b der Bohrung 32 etwas größer als der Durchmesser a der stabförmigen Verlängerung 12 des Zuhaltestiftes 2 ist. In dem dargestellten Ausschnitt ist nur das obere Ende des Gehäusestiftes 54 des Zuhaltestiftes 2 zu erkennen. Der Durchmesser c der zylindrischen Führung 50 des Zuhaltestiftes 2 ist größer als der Durchmesser b der Bohrung 32, so daß sich die Feder 60, die die stabförmige Verlängerung 12 umgibt, an dem Hohlkörper 22 abstützen kann. Der Hohlkörper 22 besteht aus einem isolierenden Material. Es ist jedoch auch möglich, daß die Innenseiten des Hohlkörpers 22 eineisolierende Schicht aufweisen.

In dem Hohlkörper 22 ist eine Metallfeder 24 angebracht. In Figur 1 ist diese Metallfeder als Blattfeder ausgebildet. Die elektrische Leitung 26 führt von der Metallfeder 24 zu dem an der Außenseite des Schlosses befindlichen elektrischen Anschlußkontakt 42. In dem Zylinderkörper 48 des Schlosses ist die elektrische Leitung 28 angebracht, die mit dem elektrischen Kontakt 44 verbunden ist.

In Figur 1 ist der richtige Schlüssel 46 in das Drehzylinderschloß eingesteckt, so daß keine der stabförmigen Verlängerungen 12, 14, 16, 18 und 20 die Metallfeder 24 berührt und kein Alarm über die Kontakte 42 und 44 ausgelöst wird. Die Länge der zylindrischen Führung 50 im Zylindergehäuse 62 des Zuhaltestiftes 2 ist inetwa so lang wie die Gesamtlänge des Gehäusestiftes 54 und der stabförmigen Verlängerung 12. Die Trennungsebene 64 zwischen dem Kernstift 52 und dem Gehäusestift 54 des Zuhaltestiftes 2 berührt die Mantelfläche 66 des Zylinderkerns 68. Hierdurch ist ein Drehen des Zylinderkerns 68 mit Hilfe des richtigen Schlüssels 46 möglich. Befindet sich ein falscher Schlüssel in dem in Figur 1 dargestellten Drehzylinderschloß, so berührt zumindest eine der stabförmigen Verlängerungen 12, 14, 16, 18 oder 20 die Metallfeder 24 und über die Leitungen 26 und 28 wird der Stromkreis geschlossen. Alle Schließzylinder können mit den richtigen Schlüsseln zusammengestellt werden, so daß unter Beachtung der Bedingungen der Deutschen DIN-Norm 18252 jeder Schlüssel bei einem anderen Schloß den Alarm auslöst.

Durch Schließen des Stromkreises wird die an den Kontakten 42 und 44 angeschlossene Alarmvorrichtung ausgelöst. Es ist z. B. möglich, daß an den Kontakten eine an sich bekannte Glocke angeschlossen wird, die in einem derartigen Fall bei der Benutzung eines falschen Schlüssels ausgelöst wird.

In Figur 1 ist im linken Teil des dargestellten Drehzyliriderschlosses ebenfalls ein Schlüssel einschiebbar, der jedoch keine Alarmvorrichtung auslösen kann. Wird das in Figur 1 dargestellte Drehzylinderschloß in eine Tür eingebaut, so kann jederzeit das Drehzylinderschloß mit einem Schlüssel im linken Teil geschlossen werden. Vorzugsweise wird der linke Teil des Drehzylinderschlosses von innen betätigt, wohingegen der rechte Teil das sogenannte Außenschloß darstellt. Wird somit von außen ein falscher Schlüssel in das Drehzylinderschloß eingeführt, so wird ein Kontakt ausgelöst. Um die Auslösung eines ungewollten Alarmes beim Einführen des richtigen Schlüssels zu vermeiden, ist es möglich, eine geringe Verzögerung in die-Alarmvorrichtung einzubauen, so daß beim Einführen des richtigen Schlüssels durch das Anheben der verschiedenen stabförmigen Verlängerungen kein Alarm ausgelöst wird. Die Anschlußkontakte 42 und 44 können beispielsweise als Stecker ausgebildet sein, in die irgendeine Alarmvorrichtung einfügbar ist.

Ebenso ist es möglich, daß nur an einem Zuhaltestift eine stabförmige Verlängerung angeordnet ist. Das erfindungsgemäße Drehzylinderschloß kann von einem Laien gegen irgendein in einer Tür befindliches Drehzylinderschloß ausgewechselt werden. An der Tür selbst ist keine Veränderung notwendig, ebenso ist keine Veränderung des richtigen Schlüssels nötig. Ein derartiges Drehzylinderschloß kann z. B. bei einem Umzug ebenso wieder auf einfache Weise aus der Tür herausgenommen werden und gegen ein an sich bekanntes Drehzylinderschloß ohne Alarmvorrichtung ausgewechselt werden. Gegenüber bekannten Alarmanlagen weist diese Vorrichtung eine besonders einfache Anordnung auf, so daß keine hohen Kosten entstehen, wie sie bei der Installation und dem Erwerb einer bekannten Alarmanlage auftreten. Das erfindungsgemäße Drehzylinderschloß kann von beiden Seiten betätigt werden, wobei jedoch der Alarm nur von einer Seite ausgelöst wird.

## Patentansprüche

1. Drehzylinderschloß mit Zylindergehäuse und mehreren Zuhaltestiften (2, 4, 6, 8, 10),wobei am äußeren Ende mindestens eines Zuhaltestiftes (2, 4, 6, 8, 10) eine stabförmige Verlängerung (12, 14, 16, 18, 20) angeordnet ist, die im Alarmzustand eine Bohrung (32, 34, 36, 38, 40) durchdringt,
dadurch gekennzeichnet,
_{d}aß im Zylindergehäuse ein Hohlkörper (22) eingelassen ist, der an der den Zuhaltestiften (2, 4, 6, 8, 10) zugewandten Seite (30) die Bohrungen (32, 34, 36, 38, 40) aufweist und daß bei in das Schloß eingeführtem richtigen Schlüssel (46) jede stabförmige Verlängerung (12, 14, 16, 18, 20) in Höhe der zugehörigen Bohrung (32, 34, 36, 38, 40) endet.

2. Drehzylinderschloß nach Anspruch 1,
dadurch gekennzeichnet,
daß der Hohlkörper (22) aus einem isolierenden Material besteht und/oder die Innenseiten des Hohlkörpers (22) eine isolierende Schicht aufweisen.

3. Drehzylinderschloß nach Anspruch 1 oder 2, dadurch gekennzeichnet,
daß in dem Hohlkörper (22) eine Metallfeder (24) angebracht ist, wobei eine elektrische Leitung (26) von der Metallfeder (24) zu einem an der Außenseite des Schlosses befindlichen elektrischen Anschlußkontakt (42) führt.

4. Drehzylinderschloß nach einem der vorherigen Ansprüche,
dadurch gekennzeichnet,
daß an dem Zylinderkörper (48) des Schlosses eine elektrische Leitung (28) angebracht ist, die mit einem elektrischen Kontakt (44) verbunden ist.

5. Drehzylinderschloß nach Ansprüchen 3 und 4, dadurch gekennzeichnet,
daß an den beiden elektrischen Anschlußkontakten (42, 44) eine Alarmvorrichtung anschließbar ist.

6. Drehzylinderschloß nach Anspruch 3 oder folgende, dadurch gekennzeichnet,
daß die Anschlußkontakte (42, 44) als Stecker ausgebildet sind.

7. Drehzylinderschloß nach einem der vorherigen Ansprüche,
dadurch gekennzeichnet,
daß jeder Zuhaltestift eine stabförmige Verlängerung aufweist.
